# EUROPÄISCHE PATENTSCHRIFT

(11) **EP 1 083 581 B1**
(45) Veröffentlichungstag und Bekanntmachung des Hinweises auf die Patenterteilung: **04.05.2005**
(21) Anmeldenummer: 00119562.7
(22) Anmeldetag: 07.09.2000
(51) Int. Cl.: H01F 27/02

(54) **Flughafen-Serienkreistransformator**
Airport circuit transformer
Transformateur de circuit pour aéroport

(30) Priorität: 07.09.1999 DE 29915604 U
(43) Veröffentlichungstag der Anmeldung: 14.03.2001
(73) Patentinhaber: SIEMENS AKTIENGESELLSCHAFT, 80333 München (DE)
(72) Erfinder: Vandevoorde, Jean-Claude, 1820 Steenkokkerzeel (BE)

(56) Entgegenhaltungen:
- EP-A- 0 025 951
- DE-A- 1 788 103
- US-A- 4 109 223
- US-A- 5 109 209

## Beschreibung

Die Erfindung betrifft einen Flughafen-Serienkreistransformator zur Stromversorgung von Feuern, Lichtern etc. auf Flughäfen, insbesondere von Unterflurfeuern auf Runways und Taxiways, mit zumindest einer Primär- und einer Sekundärwicklung aus isolierten Drähten, wobei die Primär- und die Sekundärwicklung in einem Gehäuse angeordnet sind.

Dem Vorstehenden entsprechende Transformatoren sind z.B. aus der Druckschrift "Isolating Transformers", Nr. A.06.110e der N.V. ADB S.A. bekannt. Es ist Aufgabe der Erfindung, einen derartigen Transformator noch sicherer und langlebiger auszubilden. Dabei soll eine kostengünstige Ausbildung erreicht werden.

Aus der Offenlegungsschrift DE 1 788 103 ist ein Hochspannungstransformator für die öffentliche Straßenbeleuchtung bekannt, der zum Eingraben unter Lichtmasten vorgesehen ist. Der Transformator weist einen Wicklungseinsatz mit einer Hochspannungsspule aus emailliertem Draht und einer Niederspannungsspule aus einem spulenbreiten Band von Elektrolyt-Aluminium auf, der unter mechanischem Druck im Vakuum mit Isoliermittel getränkt wird. Um diesen Wicklungseinsatz wird ein Mantel aus elektrisch isolierendem Material, wie Epoxydharz gegossen. Zuletzt wird im Vakuum um den ummantelten Wicklungseinsatz ein Gehäuse aus hartem Epoxydharz gegossen.

Die europäische Patentanmeldung EP 0 025 951 A1 zeigt einen Einphasen-Transformator für die Installation auf Masten oder unmittelbar im Erdreich. Um eine senkrechte Achse angeordnete Wicklungen, die aus einer innenliegenden Unterspannungswicklung und einer radial weiter außen liegenden Oberspannungswicklung bestehen, sind mit Kunstharz umgossen und dadurch nach außen hin vollständig gekapselt. Dieser Kunstharzguss der Wicklungen ist auf zwei sich gegenüberliegenden Seiten zu achsparallelen Flanschen erweitert. Innerhalb der Wicklungen ist in dem Gießharzumguss ein zur Wicklungsachse paralleles, zentrisches, schachtähnliches Fenster ausgespart, in welches zwei symmetrisch zueinander angeordnete, O-förmige Wickelkerne aus Bandmaterial eingeschichtet sind. Jeder dieser Wickelkerne umschließt für sich allein die Wicklungen und liegt dabei zwischen den Flanschen. Durch Ausfüllen des Raumes über den Wickelkernen zwischen den Flanschen sind auch die Wickelkeme vollständig gekapselt und dadurch insbesondere auch vor Korrosionseinflüssen geschützt.

Die Aufgabe wird durch die Merkmale des Anspruchs 1 gelöst. Durch die die Windungen der Wicklungen kapselnde Isolierung ergibt sich über die Kabelisolierung hinaus eine weitere Gas- und Feuchtigkeitssperre zwischen den Windungen der Wicklungen, zwischen den Wicklungen und nach außen. Dies erhöht vorteilhaft die Lebensdauer des Transformators und ergibt eine erhöhte Isolationssicherheit sowohl zwischen den einzelnen Windungen der Wicklungen als auch zwischen den Wicklungen.

Dadurch dass die Windungen der Primär- und der Sekundärwicklung in einer gasund feuchtigkeitsdichten Kunststoffspritzmasse durch gemeinsames Umspritzen eingebettet sind, ergibt sich eine besonders innige Verbindung der zusätzlichen Isolationsmasse mit der Drahtisolierung, die ein Diffundieren von Gasen und Feuchtigkeit zu den Drahtisolierungen mit Sicherheit verhindert. Die Kunststoffspritzmasse, die die Windungen der Wicklungen und die Wicklungen umhüllt, wird unter Druck in einer Form mit den Wicklungen verbunden und bildet vorteilhaft mit den Wicklungen einen homogenen Block, in dem auch jede einzelne Windung der Wicklungen gegeneinander und insbesondere gegenüber den Windungen der anderen Wicklung zuverlässig gasund feuchtigkeitsdicht isoliert ist.

Dadurch dass die Kunststoffspritzmasse von einer das Gehäuse bildenden, gas- und feuchtigkeitsdichten, mechanisch besonders widerstandsfähigen Spritzmasse umhüllt ist, ergibt sich eine dritte Isolation für das Material der Windungen, so dass eine bisher unerreicht gute Isolationswirkung sowie Gas- und Feuchtigkeitsschutzwirkung erreicht wird.

In weiterer Ausgestaltung der Erfindung ist vorgesehen, dass die Spritzmasse des Gehäuses gasdicht angeformte Kabelanschlussstutzen aufweist. So wird sehr vorteilhaft auch die kritische Stelle "Eintritt der Kabel in das Gehäuse" auf das Isolationsniveau der Wicklungen gebracht.

In einer weiteren Ausgestaltung der Erfindung ist vorgesehen, dass die innere Kunststoffspritzmasse und die Gehäusespritzmasse aus thermoplastischem Material, vorzugsweise aus thermoplastischem Elastomer, z.B. Epoxydharz, aus Polyestermaterial und/oder Polyamid bestehen. Durch die ausschließliche Verwendung von thermoplastischem Material ist es sehr vorteilhaft möglich, den gesamten Flughafen-Serienkreistransformator in einem mehrstufigen Spritzvorgang herzustellen. So ergibt sich eine sowohl kostengünstige als auch die Isolationsanforderung besonders gut erfüllende Ausbildung des Flughafen-Serienkreistransformators. Die Auswahl des Isolationsmaterials erfolg dabei gemäß der jeweiligen Spezifikation und der zur Verfügung stehenden Spritztechnik. Dem Fachmann sind entsprechende Überlegungen geläufig.

In weiterer Ausgestaltung der Erfindung ist vorgesehen, dass das Material des Gehäuses und das Material zur Einbettung der Primär- und der Sekundärwicklungen einen einstückigen, feuchtigkeits- und gasdichten, durch Spritzvorgänge gebildeten Block bilden. So ist eine besonders hohe Lebensdauer und mechanische Beanspruchbarkeit des erfindungsgemäßen Flughafen-Serienkreistransformators gegeben. Es ist dabei vorteilhaft vorgesehen, dass das Gehäuse als stapelbarer Quader ausgebildet ist. So kann auch eine Vielzahl von Serienkreistransformatoren aufeinander gestapelt und z.B. in einer Runway- oder Taxiwayvertiefung untergebracht werden.

Die stapelbaren, als gespritzte Blöcke ausgebildeten Quader der Flughafen-Serienkreistransformatoren weisen zumindest auf einer Seite des Gehäuses einen flachen Trapezkörper sowie auf der Gegenseite flache Vertiefungen auf. So ergibt sich eine besonders gute Stapelbarkeit der Quader. Die Quader sind vorteilhaft außen an ihren Ecken durch wulstförmige Eckversteifungen verstärkt, die dem Quader eine besondere mechanische Festigkeit verleihen.

In einer besonders vorteilhaften Ausgestaltung der Erfindung ist vorgesehen, dass der quaderförmige Flughafen-Serienkreistransformator an seiner Längsseite angespritzte, die Kabel fixierende Kabelanschlüsse aufweist, die insbesondere gasund feuchtigkeitsdicht ausgebildet sind. So ergibt sich auch hier eine besonders robuste, gas- und feuchtigkeitsdichte, mechanisch hoch belastbare Verbindung zwischen den Anschlusskabeln und dem erfindungsgemäßen Flughafen-Serienkreistransformator.

Die Erfindung wird anhand einer Zeichnung näher erläutert. Zur Erläuterung der Erfindung dient FIG 1.

In FIG 1 bezeichnet 1 das Gehäuse aus dichtem, gas- und chemikalienresistentem Kunststoff. 2 bezeichnet einen etwa trapezförmigen Aufsatz auf der Oberseite des Gehäuses 1, 3 die Eckverstärkung des Gehäuses 1 und 4 Oberflächenvertiefungen im Gehäuse 1.

Durch die vorstehend geschilderte Gehäuseausbildung ist eine Stapelbarkeit der erfindungsgemäßen Transformatoren möglich, die sowohl im Erdreich als auch auf der Oberfläche ohne zusätzlichen Schutz eingesetzt werden können. Dies wird vorteilhaft durch die bisher unerreicht wasser- und gasdichte Ausführung mit dem das gesamte Innere des Transformatorblocks ausfüllenden Isolationsmaterial erreicht.

In das Gehäuse 1 führen Verbindungskabel 5, die in gasdichten, mit dem Gehäuse verbundenen Kabeleinführungen 6 enden. Diese Kabeleinführungen 6 bilden einen Gehäuseteil und werden zusammen mit den übrigen Teilen des Blocks gespritzt. Die Herstellung des gesamten Blocks ist in einer entsprechend den gestellten Anforderungen mehrstufig arbeitenden Kunststoffspritzgießmaschine möglich. Die Herstellung kann auch auf verketteten Maschinen erfolgen, z.B. teilweise durch Spritzgießen und teilweise durch einfaches Gießen. In allen Fällen ergibt sich eine sowohl bisher unerreicht robuste und gasdichte als auch solide kostengünstige Ausführung deserfindungsgemäßen Flughafen-Serienkreistransformators.

## Patentansprüche

1. Flughafen-Serienkreistransformator zur Stromversorgung von Feuern, Lichtern etc. auf Flughäfen, insbesondere von Unterflurfeuern auf Runways und Taxiways, mit zumindest einer Primär- und einer Sekundärwicklung aus isolierten Drähten, wobei die Primär- und Sekundärwicklung in einem Gehäuse (1) angeordnet sind, **dadurch gekennzeichnet, dass** die Primär- und die Sekundärwicklung außer der Drahtisolierung noch zumindest eine zusätzliche, insbesondere gasdichte, die Windungen der Wicklungen kapselnde Isolierung aufweisen, wobei die Windungen der Primär- und der Sekundärwicklung in einer gas- und feuchtigkeitsdichten Kunststoffspritzmasse durch gemeinsames Umspritzen eingebettet sind, und wobei die die Wicklungen einbettende Kunststoffspritzmasse von einer das Gehäuse (1) bildenden, gasdichten, mechanisch besonders widerstandfähigen Spritzmasse umhüllt wird.

2. Flughafen-Serienkreistransformator nach Anspruch 1, **dadurch gekennzeichnet, dass** die Spritzmasse des Gehäuses (1) gasdichte, angeformte Kabelanschlussstutzen (6) aufweist.

3. Flughafen-Serienkreistransformator nach Anspruch 1 oder 2, **dadurch gekennzeichnet, dass** die innere Kunststoffspritzmasse und die Gehäusespritzmasse aus thermoplastischem Material, vorzugsweise aus thermoplastischem Elastomer, z.B. Epoxydharz, aus Polyestermaterial und/oder Polyamid bestehen.

4. Flughafen-Serienkreistransformator nach einem der Ansprüche 1 bis 3, **dadurch gekennzeichnet, dass** das Material des Gehäuses (1) und das Material zur Einbettung der Primär- und der Sekundärwicklung einen einstückigen, feuchtigkeits- und gasdichten, durch Spritzvorgänge gebildeten Block bilden.

5. Flughafen-Serienkreistransformator nach einem der Ansprüche 1 bis 4, **dadurch gekennzeichnet, dass** das Gehäuse (1) als stapelbarer Quader ausgebildet ist.

6. Flughafen-Serienkreistransformator nach Anspruch 5, **dadurch gekennzeichnet, dass** zumindest auf einer Seite des Gehäuses (1) ein flacher Trapezkörper (2) angeordnet ist.

7. Flughafen-Serienkreistransformator nach einem der Ansprüche 1 bis 6, **dadurch gekennzeichnet, dass** er in seiner Längsseite angespritzte, gasdichte Kabelanschlüsse (6) aufweist, die Kabelenden (5) gasdicht aufnehmen.

8. Flughafen-Serienkreistransformator nach Anspruch 6, **dadurch gekennzeichnet, dass** das Gehäuse (1) auf einer Seite flache Vertiefungen aufweist, die mit den Trapezkörpern (2) korrelieren.

9. Flughafen-Serienkreistransformator nach einem der Ansprüche 1 bis 8, **dadurch gekennzeichnet, dass** das Gehäuse (1) wulstförmige Eckversteifungen (3) aufweist.

## Claims

1. Airport series-circuit transformer for supplying power to beacons, lights etc. at airports, in particular flush-marker lights on runways and taxiways, having at least one primary and one secondary winding made of insulated wires, the primary and secondary winding being arranged in a housing (1), **characterized in that** the primary and the secondary winding also have, in addition to the wire insulation, at least one additional, in particular gas-tight insulation which encapsulates the turns of the windings, the turns of the primary and the secondary winding being embedded in a gas- and moisture-tight plastic injection-moulding compound by being jointly encapsulated by injection-moulding, and the plastic injection-moulding compound embedding the turns being surrounded by a gas-tight injection-moulding compound having a particularly high mechanical strength which forms the housing (1).

2. Airport series-circuit transformer according to Claim 1, **characterized in that** the injection-moulding compound of the housing (1) has gas-tight, integrally formed cable connectors (6).

3. Airport series-circuit transformer according to Claim 1 or 2, **characterized in that** the inner plastic injection-moulding compound and the housing injection-moulding compound comprise a thermoplastic material, preferably a thermoplastic elastomer, for example epoxy resin, a polyester material and/or polyamide.

4. Airport series-circuit transformer according to one of Claims 1 to 3, **characterized in that** the material of the housing (1) and the material for embedding the primary and the secondary winding form an integral, moisture- and gas-tight block formed by injection-moulding processes.

5. Airport series-circuit transformer according to one of Claims 1 to 4, **characterized in that** the housing (1) is in the form of a stackable parallelepiped.

6. Airport series-circuit transformer according to Claim 5, **characterized in that** a flat trapezoidal body (2) is arranged at least on one side of the housing (1).

7. Airport series-circuit transformer according to one of Claims 1 to 6, **characterized in that** it has, in its longitudinal side, integrally injection-moulded, gas-tight cable connections (6) which receive cable ends (5) in a gas-tight manner.

8. Airport series-circuit transformer according to Claim 6, **characterized in that** the housing (1) has flat depressions on one side which correlate to the trapezoidal bodies (2).

9. Airport series-circuit transformer according to one of Claims 1 to 8, **characterized in that** the housing (1) has bead-like corner reinforcements (3).

## Revendications

1. Transformateur en circuit série d'aéroport pour l'alimentation en courant de phares, feux, etc. sur des aéroports, notamment de plots lumineux encastrés sur des pistes d'envol et d'atterrissage et des pistes de roulement, comprenant au moins un enroulement primaire et un enroulement secondaire en fils métalliques isolés, l'enroulement primaire et l'enroulement secondaire étant disposés dans un boîtier (1), **caractérisé en ce que** l'enroulement primaire et l'enroulement secondaire ont, outre l'isolation des fils, encore au moins une isolation supplémentaire, notamment étanche au gaz, encapsulant les spires des enroulements, les spires de l'enroulement primaire et de l'enroulement secondaire étant enrobées d'une matière plastique à mouler par injection étanche au gaz et à l'humidité, et la matière plastique à mouler par injection enrobant les enroulements étant entourée d'une matière plastique à mouler par injection formant le boîtier (1) étanche au gaz et particulièrement résistante mécaniquement.

2. Transformateur en circuit série d'aéroport suivant la revendication 1, **caractérisé en ce que** la matière à mouler par injection du boîtier (1) a des embouts (6) de raccordement de câble venus de moulage et étanches au gaz.

3. Transformateur en circuit série d'aéroport suivant la revendication 1 ou 2, **caractérisé en ce que** la matière plastique intérieure à mouler par injection et la matière plastique à mouler par injection du boîtier sont en matière thermoplastique, de préférence en élastomère thermoplastique, par exemple en résine époxyde, en polyester et/ou en polyamide.

4. Transformateur en circuit série d'aéroport suivant l'une des revendications 1 à 3, **caractérisé en ce que** la matière du boîtier (1) et la matière d'enrobage de l'enroulement primaire et de l'enroulement secondaire forment un bloc d'un seul tenant, étanche à l'humidité et au gaz, formé par des opérations de moulage par injection.

5. Transformateur en circuit série d'aéroport suivant l'une des revendications 1 à 4, **caractérisé en ce que** le boîtier (1) est un parallélépipède pouvant être empilé.

6. Transformateur en circuit série d'aéroport suivant la revendication 5, **caractérisé en ce qu'**un corps (2) trapézoïdal plat est disposé au moins sur une face du boîtier (1 ).

7. Transformateur en circuit série d'aéroport suivant l'une des revendications 1 à 6, **caractérisé en ce qu'**il a des embouts (6) de câble étanches au gaz qui sont moulés par injection dans sa grande face et qui reçoivent les extrémités (5) de câble d'une manière étanche au gaz .

8. Transformateur en circuit série d'aéroport suivant la revendication 6, **caractérisé en ce que** le boîtier (1) a sur une face des cavités plates qui sont corrélées aux corps (2) en trapèze.

9. Transformateur en circuit série d'aéroport suivant l'une des revendications 1 à 8, **caractérisé en ce que** le boîtier (1) a des renforts (3) de coin en forme de bourrelet.
